# EUROPÄISCHE PATENTSCHRIFT

(11) **EP 0 263 522 B1**
(45) Veröffentlichungstag und Bekanntmachung des Hinweises auf die Patenterteilung: **15.09.1993**
(21) Anmeldenummer: 87114725.2
(22) Anmeldetag: 08.10.1987
(51) Int. Cl.: C10G 47/26, C10G 1/08

(54) **Verfahren zur hydrierenden Konversion von Schwer- und Rückstandsölen**
Process for the hydroconversion of heavy and residual oils
Procédé d'hydroconversion d'huiles lourdes et résiduelles

(30) Priorität: 08.10.1986 DE 3634275
(43) Veröffentlichungstag der Anmeldung: 13.04.1988
(62) Teilanmeldung aus: 92112758.5
(73) Patentinhaber: VEBA OEL Technologie und Automatisierung GmbH, 45896 Gelsenkirchen (DE); INTEVEP S.A., Los Teques - 1201 A 1201 Estado Miranda (VE)
(72) Erfinder: Kretschmar, Klaus, D-4270 Dorsten (DE); Merz, Ludwig, Dr., D-4350 Recklinghausen (DE); Niemann, Klaus, Dr., D-4200 Oberhausen (DE); Guitian, José, D-4270 Dorsten 21 (DE); Krasuk, Julio, Dr., D-4000 Düsseldorf (DE); Marruffo, Franzo, Dr., D-4000 Düsseldorf (DE); Kurzeja, Klaus, D-4390 Gladbeck (DE)
(74) Vertreter: Lindner, Wolfgang

(56) Entgegenhaltungen:
- EP-A- 0 073 690
- GB-A- 2 135 691
- US-A- 4 075 082

## Beschreibung

Die Erfindung bezieht sich auf ein Verfahren zur hydrierenden Konversion von Schwer- und Rückstandsölen, Alt- und Abfallölen in der Sumpf- bzw. kombinierten Sumpf- und Gasphase mit wasserstoffhaltigen Gasen bei einem Wasserstoffpartialdruck von 50 bis 300 bar, vorzugsweise 150 bis 200 bar, einer Temperatur von 250 bis 500 °C, vorzugsweise 400 bis 490 °C, einem Gas-Öl-Verhältnis von 100 bis 10 000 Nm3/t, vorzugsweise 1 000 bis 5 000 Nm3/t flüssiger und fester Einsatzprodukte unter Zusatz wenigstens einer Komponente aus der Gruppe Aktivkoks aus Steinkohle oder Braunkohle, Ruß, Rotschlamm, Eisen-III-Oxid, Hochofenstaub, Asche aus Vergasungsverfahren von Rohölen, natürliche anorganische eisenhaltige Mineralien, Laterite und Limonite in einer Menge von 0,5 bis 15 Gew.-% bezogen auf die Gesamtmenge flüssiger und fester Einsatzprodukte.

Die Einsatzstoffe sind durch einen hohen Metall-, Schwefel- und Asphaltgehalt sowie eine hohe Koksbildungsneigung charakterisiert.

Die Erfindung betrifft speziell ein katalytisches Verfahren zur Konversion von kohlenwasserstoffhaltigen Einsatzstoffen wie Orinoco Belt Crudes, Maracaibo Lake Crudes, Teersande von Athabasca und Kanada-Rohöle wie Gold Lake in der Sumpfphase in Gegenwart von Wasserstoff. Die Einsatzstoffe haben einen Schwefelgehalt zwischen 2 und 6 %, einen Metallgehalt (Vanadium und Nickel) von 200 bis 1 400 ppm und mehr, eine Dichte von weniger als 20 °API, einen Verkokungsrückstand von mehr als 2 % und einen Rückstandsanteil von mehr als 40 Gew.-% (500 °C+).

Je nach angestrebter Konversionsrate, Hydrocrackbedingungen (Druck, Temperatur, Gas/Öl-Verhältnis etc.) und Verkokungsneigung wird eine Komponente wie Aktivkoks aus Steinkohle oder Braunkohle, Ruß, Rotschlamm, Eisen-III-Oxid, Hochofenstaub, Asche aus Vergasungsverfahren von zuvor erwähnten Rohölen, natürliche, anorganische eisenhaltige Mineralien wie Laterite und Limonite, in einer Menge von 0,5 bis 15 Gew.-% bezogen auf den flüssigen bzw. flüssigen und festen Einsatz dem Hydrierprozeß zugesetzt.

### Zugrundeliegender Stand der Technik

Nach dem Stand der Technik (vgl. EP-A-0 073 527) erfolgt die katalytische Behandlung von Schwer- und Rückstandsölen in Gegenwart von Braunkohlenkoks, der mit katalytisch aktiven Metallen vermischt ist, vorzugsweise mit deren Sulfaten, Oxiden oder Sulfiden oder mit Staub aus der Braunkohlenvergasung in einer Konzentration von 0,1 bis 10 Gew.-%, bezogen auf die schweren Rückstandsöle. Diese katalysatoren oder Additive werden in feinster Verteilung mit einer Korngröße von kleiner 90 µm eingesetzt.

Das Dokument US-A-3,622,498 beschreibt ebenfalls einen Prozeß, in dem asphalthaltige Kohlenwasserstoffeinsätze in Gegenwart von Wasserstoff bei 68 bar und 427 °C mit einer Aufschlämmung kleiner Katalysatorteilchen, die wenigstens ein Metall der Elementengruppe Va, VIa oder VIIIa des Periodensystems enthalten, konvertiert werden.

In dem Dokument US-A-4,396,495 wird ein Prozeß für die Konversion von kohlenwasserstoffhaltigen Dunkelölen in Suspensionsreaktoren unter Einsatz feinverteilter Metallkatalysatoren, wie Vanadiumsulfid, mit einer Partikelgröße von 0,1 bis 2000 µm, vorzugsweise von 0,1 bis 100 µm beschrieben. Außerdem wird ein Antischäumungsmittel auf Silikonbasis zugegeben, um die Schaumbildung in der Hydrocrackingzone, wo die Reaktion bei 510 °C, 204 bar und einer Katalysatorkonzentration von 0,1 bis 10 Gew.-% stattfindet, zu reduzieren. Diese Methode ist bei Temperaturen von über 430 °C nicht anwendbar, da sich die Silikone zersetzen und ihre Aktivität verlieren. Das Silizium verbleibt in der niedrig siedenden Fraktion und führt zu Schwierigkeiten im up-stream-Prozeß.

Das Dokument CA-A-1,117,887 beschreibt einen Hydrocrackingprozeß für die Überführung von Schweröl in leichtere Kohlenwasserstoffe unter hohem Druck und hoher Temperatur. Das Schweröl wird mit einem feinteiligen Braunkohlenadditiv mit einer Korngröße von weniger als 149 µm, das mit wenigstens einem Metall der Elementengruppe IVa oder VIII des Periodensystems beladen ist, vermengt.

In dem Dokument US-A-4,591,426 wird ebenfalls ein Hydrokonversionsprozeß von schweren Einsatzstoffen mit einem Metallgehalt von wenigstens 200 ppm bei Temperaturen oberhalb von 400 °C und einem Wasserstoffgesamtdruck von 1022 bar unter Einsatz eines natürlichen anorganischen Materials, wie Laterit oder Limonit, beschrieben. Bei Reaktoren mit bewegten Katalysatorbetten werden 1 bis 15 Gew.-% Partikel mit Korngrößen zwischen 1270 und 12700 µm, bezogen auf den Einsatz, zugeführt, wobei diese 20 bis 80 Gew.-% des Inhaltes der Reaktionszone ausmachen.

In dem Dokument GB-A-2 135 691 wird ein Verfahren zum Hydrocraken von Schwerölen in Gegenwart eines Additivs aus feingemahlener Kohle oder einem anderen kohlenstoffhaltigen Materials unter Zumischung einer Verbindung eines katalytisch aktiven Metalls wie Eisen, Kobalt oder Molybdän beschrieben. Es sind Teilchengrößen des Additivs von kleiner als 74 µm offenbart.

Daraus wird ersichtlich, daß bei der Behandlung von Kohlenwasserstoffen bisher nicht erkannt wurde, daß unter katalytischen Sumpfphasebedingungen bei Verwendung billiger Katalysatoren oder Additive, die zuvor beschrieben wurden, Schaum produziert wird, der bei Gasgeschwindigkeiten von mehr als 3 cm/s die Flüssigkeitsmenge in der Reaktionszone vermindert. Diese hohen Gasgeschwindigkeiten werden in industriellen Reaktoren erreicht.

### Darstellung der Erfindung

Der Erfindung liegt die Aufgabe zugrunde, bei einem Verfahren der eingangs angegebenen Art übermäßige Schaumbildung zu vermeiden.

Ein weiteres Ziel der Erfindung ist die verbesserte Ausnutzung der Reaktionszone des bzw. der Hydrierreaktoren.

Gemäß der Erfindung werden diese Aufgaben dadurch gelöst, daß die Komponente in zwei unterschiedlichen Korngrößenverteilungen aus getrennten Mahlungen zugesetzt wird, derart, daß eine Feinkornfraktion mit einer Korngröße von 90 µm oder weniger und eine Grobkornfraktion mit einer Korngröße von 90 bis 1 000 µm, vorzugsweise 100 bis 500 µm vorliegt und letztere einen Anteil von 5 - 80 Gew.-% der zugesetzten Komponente ausmacht.

Eine Ausgestaltung des erfindungsgemäßen Verfahrens liegt darin, daß der Anteil der Grobkornfraktion zwischen 10 und 30 und insbesondere zwischen 20 und 30 Gew.-% der zugesetzten Komponente beträgt.

Für die Anfahrphase des vorliegenden Verfahrens besteht eine bevorzugte Ausgestaltung darin, daß der Grobkornanteil mehr als 20 Gew.-% der Menge der zugesetzten Komponente beträgt.

Die Erfindung kann auch für die Hydrierung von Gemischen aus Schwer-, oder Rückstandsölen oder Abfallölen mit gemahlener Braunkohle und/oder Steinkohle angewendet werden, wobei das Öl/Kohle-Gewichtsverhältnis zwischen 5 : 1 und 1 : 1,5 liegt.

Die Kohle kann als Grobkornfraktion mit einem entsprechenden Anteil einer Korngröße von 100 µm und mehr eingesetzt werden.

Gemäß der Erfindung wird hiermit erstmals offenbart, daß vom fluiddynamischen Gesichtspunkt aus die Flüssigkeitsmenge in der Hydrocrackingzone des Reaktors für eine gegebene Gasgeschwindigkeit beim Einsatz größerer Partikel zunächst zunimmt.

Die vorliegende Erfindung ermöglicht eine verbesserte Ausnutzung der Reaktionszone durch Anwendung zweier Dosierströme des Katalysators mit zwei unterschiedlichen Korngrößenverteilungen.

Eine Ausführungsform der vorliegenden Erfindung offenbart einen Konversionsprozeß für schwere Rohöle mit einer Dichte von weniger als 20 °API, mehr als 200 ppm Metallgehalt und mehr als 5 Gew.-% Conradson-Kohle in Anwesenheit von Wasserstoff und einem Katalysator in einem Sumpfphasenreaktor, in dem sich eine aufwärtsgerichtete Dreiphasenströmung ausbildet.

Der Katalysator kann Metalle der Elementengruppe Va, VIa oder VIIIa des Periodensystems umfassen, mit oder ohne porösen Träger, auf dem auch in dem Rohöl enthaltene Metalle abgeschieden werden.

Es wurde gefunden, daß größere Partikel mit Korngrößen im Bereich von 100 µm und mehr bei Gasgeschwindigkeiten von 3 cm/s und mehr in der Lage sind, die Schaumbildung im Reaktor zu vermindern, wenn sie in einer Menge von nicht weniger als 0,5 Gew.-% des schweren Öleinsatzes dem Hydrocracker zugeführt werden. Es ist von Bedeutung, darauf hinzuweisen, daß bei Verminderung der Schaumbildung im Reaktor und die dadurch bewirkte Zunahme des Flüssigkeitsvolumens die gewünschte Konversion von über 500 °C siedenden Fraktionen in niedriger siedende Fraktionen bei gemäßigten Temperaturen erreicht werden kann.

Außerdem offenbart die vorliegende Erfindung, daß für sehr hohe Konversionsraten (90 % und mehr) von oberhalb 500 °C siedenden Fraktionen bei mäßig hohen Strömungsgeschwindigkeiten (0,5 t/m³h oder mehr) ein beträchtlicher Anteil von kleinen Partikeln (unter 50 µm) gebraucht wird, da dies bedeutende Vorteile für die Hydrierkapazität des Katalysatorsystems bringt.

Obwohl die thermodynamischen, fluiddynamischen und kinetischen Zusammenhänge bei der Sumpfphasenhydrierung unter Zugabe von Additiven oder Katalysatoren in einem von unten nach oben durchströmten Rohrreaktor noch nicht vollständig geklärt sind, wird angenommen, daß der Grobkornanteil die Schaumbildung oder auch die Gasverweilzeit beschränkt und daß sich die Flüssigkeitsmenge auf Kosten des Gasanteils innerhalb des Reaktors, was sich durch den Differenzdruck über die Reaktorhöhe sowie die Konversionsrate und die Vorwärmtemperatur ausdrückt, steigert. Dieses Phänomen macht sich bei Gasgeschwindigkeiten im Reaktor von mehr als 3 cm/s, Temperaturen von mehr als 250 °C und Drücken zwischen 50 und 300 bar bemerkbar.

Ein Maß für die Hydrierkapazität des eingesetzten Katalysator-Additiv-Systems ist das Verhältnis x_{A} : x_{R} (x_{A} = Asphaltkonversionsrate nach DIN 51 525 und x_{R} = Rückstandskonversion [500 °C⁺]), welches unter günstigsten Voraussetzungen, d. h. bei Vermeidung von Asphalt- und Koksablagerungen, einen Wert nahe 1 ergibt. Es konnte gezeigt werden, daß für eine hohe Rückstandskonversion (x_{R} ≧ 87 %) das Verhältnis x_{A} : x_{R} nahe bei 1 liegt, wenn nicht weniger als 1 Gew.-% einer Feinkornfraktion (kleiner als 50 µm) bezogen auf den Schweröleinsatz eingesetzt wird.

Diese Fakten haben zu dem vorliegenden Vorschlag des Einsatzes eines doppelten Dosiersystems für den Zusatz einer optimalen gewünschten Korngrößenverteilung zwecks verbesserter Ausnutzung des Sumpfphasenhydrierreaktors vom Blasensäulentyp geführt.

Durch zwei verschiedene und unabhängige Dosiersysteme, wobei mittels eines Dosiersystems die hochaktive Feinkornfraktion vorzugsweise einer Korngröße von unter 50 µm und mittels eines zweiten Dosiersystems die Grobkornfraktion eines weniger aktiven Katalysators oder inerten Materials mit einer Korngröße von 100 bis 1000 µm, vorzugsweise 150 bis 1000 µm eingespeist wird, was der Anpassung des Systems an die fluiddynamischen Erfordernisse dient, wird die Flüssigkeitsmenge im Sumpfphasereaktor maximiert.

Die entsprechende Katalysatormischung, die aus Komponenten zweier unterschiedlicher Korngrößenverteilungen gebildet wird, kann auch zuvor in einer anderen separaten Apparatur hergestellt werden, um dann über ein einziges Dosiersystem mit dem Öleinsatz in Kontakt gebracht zu werden.

Ein bemerkenswerter Aspekt der vorliegenden Erfindung besteht darin, daß zwei separate Korngrößenverteilungen des Katalysators eingesetzt werden, wobei beide Fraktionen aus dem gleichen oder aus verschiedenen Materialien bestehen können.

### Kurze Beschreibung der Abbildungen der Zeichnung

Figur 1 stellt den erfindungsgemäßen Hydrokonversionsprozeß mit anschließender Destillation und Hydrodesulfurierung in einem Fließschema dar.

### Detaillierte Beschreibung der Erfindung

Gemäß Figur 1 wird die Feinkornfraktion über Leitung 1, aus dem Vorratsgefäß 2 diskontinuierlich über Ventil 3 in einen Wägebehälter 4 eingebracht, von dem über einen kontinuierlichen Schraubenförderer 5 die gewünschte Menge der zugesetzten Komponente über Leitung 6 dem Mischbehälter 13 zugeführt wird. Über das zweite Dosiersystem wird die Grobkornfraktion des Einwegkatalysators oder Additivs, zugeführt. Die Grobkornfraktion wird über Leitung 7 im Vorratsgefäß 8 bereitgestellt und diskontinuierlich über Ventil 9 dem Wägebehälter 10 zugeführt. Über einen kontinuierlichen Schraubenförderer 11 wird die gewünschte Menge an Grobkornfraktion in den Mischbehälter 13 eingeführt und mit dem über Leitung 16 zugeführten schweren Öl und der Feinkornfraktion vermischt.

Die Erfindung ist nicht auf die dargestellte Ausführungsform mit den beschriebenen zwei Dosiersystemen beschränkt. Die unterschiedlichen Kornfraktionen des Katalysators können auch auf andere Weise zugeführt werden.

Das Schweröl und die beiden Kornfraktionen des Katalysators werden vom Mischbehälter 13 über Leitung 14 einer Hochdruckpumpe 15 und über Leitung 15' den Wärmetauschern 49 und 50 zugeführt, in denen dieser Stoffstrom unter Ausnutzung der Reaktionswärme der Reaktionsprodukte vorgeheizt wird. Der frische Wasserstoff wird über Leitung 61, das wasserstoffhaltige Kreislaufgas über Leitung 59 dem Kreislaufgasvorheizer 63 zugeleitet, wo das Gas auf 200 bis 500 °C aufgeheizt und zusammen mit dem vorgeheizten Einsatzstrom aus Leitung 50' dem Erhitzer 18 zugeführt wird.

Das Reaktorsystem besteht aus einem oder mindestens zwei in Reihe geschalteten Reaktoren. Bevorzugt werden drei hintereinandergeschaltete Reaktoren eingesetzt. Die Reaktoren 20, 24 und 27 sind senkrecht stehende Rohrreaktoren mit oder ohne Einbauten, die mit Flußrichtung von unten nach oben betrieben werden. Hier erfolgt die Konversion bei Temperaturen zwischen 400 und 490 °C, vorzugsweise 430 und 480 °C, einem Wasserstoffpartialdruck zwischen 50 und 300 bar und einer Kreislaufgasmenge von 100 Nm³/t bis 10000 Nm³/t. Durch Kaltgaseinspeisung über die Leitungen 21, 23 und 26 ist eine quasiisotherme Fahrweise der Reaktoren möglich.

In nachgeschalteten Heißabscheidern, die auf annähernd gleichem Temperaturniveau betrieben werden wie die Reaktoren, wird der nichtkonvertierte Anteil der eingesetzten Schwer- und Rückstandsöle sowie der Feststoffe von den unter Prozeßbedingungen gasförmigen Reaktionsprodukten getrennt. Das Sumpfprodukt der Heißabscheider wird in einer mehrstufigen Flasheinheit entspannt. Im Falle des kombinierten Betriebs von Sumpf- und Gasphase werden das Kopfprodukt der Heißabscheider, die Flashgestillate sowie eventuell mitzuverarbeitende Rohöldestillatfraktionen vereinigt und den nachgeschalteten Gasphasereaktoren zugeführt. Unter gleichem Gesamtdruck wie in der Sumpfphase erfolgt ein Hydrotreating oder auch mildes Hydrocracken an einem katalytischen Festbett unter trickle-flow-Bedingungen.

Nach intensiver Kühlung und Kondensation werden Gas und Flüssigkeit in einem Hochdruck-Kaltabscheider getrennt. Das Flüssigprodukt wird entspannt und kann in raffinerieüblichen Prozessen weiterverarbeitet werden.

Aus dem Prozeßgas werden die gasförmigen Reaktionsprodukte (C₁ bis C₄-Gase, H₂S, NH₃) weitgehend abgetrennt, der verbleibende Wasserstoff wird als Kreislaufgas zurückgeführt.

Es wurde festgestellt, daß durch die Kontrolle der Feststoffmenge im Reaktor die Flüssigkeitsmenge im Reaktor optimiert werden kann, so daß die Konversion des schweren Rohöls im Reaktionssystem bei gleichzeitiger Verminderung der Vorheiztemperatur zunimmt, wodurch die Investitions- und Betriebskosten des Vorheizersystems verringert werden.

Das erfindungsgemäße Verfahren bringt besondere Vorteile für den Fall, daß die Gasgeschwindigkeit im Reaktor unter Reaktionsbedingungen größer als 3 cm/s bezogen auf den Reaktorquerschnitt beträgt, was für Gasgeschwindigkeiten in industriellen Reaktoren normalerweise zutreffend ist.

Es wurde festgestellt, daß bei Gasgeschwindigkeiten im Reaktor von mehr als 3 cm/s und ohne Einsatz einer Grobkornfraktion die Flüssigkeitsfüllung sehr niedrig bleibt, was an einem niedrigen Differenzdruck bei geringer Konversionsrate und einer hohen Vorheiztemperatur erkannt werden kann. Andererseits führt ein zu großer Anteil an Grobkornfraktion dazu, daß sich diese Partikel im Laufe der Zeit im Reaktor akkumulieren, so daß die Flüssigkeitsmenge im Reaktor und damit der on-stream-Faktor des Reaktionssystems wieder abnimmt.

In der Regel wird das gleiche Material als Feinkorn- und als Grobkornfraktion zugegeben. Es ist jedoch auch möglich und in manchen Fällen sogar vorteilhaft, Material verschiedener Zusammensetzungen für die Fein- und Grobkornfraktion einzusetzen, z. B. Fe₂O₃ als Feinkornfraktion mit einer Partikelgröße mit einer oberen Grenze von 30 µm und für die Grobkornfraktion Aktivkoks aus Braunkohle mit einer unteren Korngröße von 100 µm.

Die beiden Katalysatorfraktionen müssen nicht notwendigerweise über zwei getrennte Dosiersysteme dem Katalysator-Öl-Mischbehälter 13 (Figur 1) zugeführt, sondern können auch vorher vermischt und als Katalysatormischung direkt zugegeben werden. Entscheidend ist lediglich die Verwendung zweier unterschiedlicher Korngrößenverteilungen des Katalysators oder Additivs von derselben oder unterschiedlichen chemischen Spezies. Gerade der Einsatz dieser beiden Katalysatorfraktionen führt zu dem in der Erfindung beschriebenen unerwarteten Ergebnis.

Das Hydrocrackprodukt wird nach Verlassen des Reaktorsystems 20, 24, 27 über Leitung 28 in den ersten Heißabscheider 29 geführt, um die Gas-/Dampfphase von den schwereren flüssigen Produkten, die nichtkonvertierte Rückstände, (Katalysator) enthalten, zu trennen. Die Temperatur der Heißabscheider 29 und 33 wird durch die Zufuhr von Quenchgas über die Leitungen 32 und 34, das am Boden eingespeist wird, in einem Bereich von 300 bis 450 °C reguliert. Der zweite Heißabscheider 33 dient hauptsächlich als Abstreifer für die Gasphasereaktoren 40 und 46.

Für den Fall eines kombinierten Sumpf- und Gasphaseprozesses wird das Kopfprodukt des zweiten Heißabscheiders 33 über Leitung 36, das Flashdestillat 77 ebenso wie das Rohöldestillat 36', das an anderer Stelle erzeugt wird, vereinigt und den Gasphasereaktoren 40 und 46 bei demselben Gesamtdruck und etwa derselben oder einer etwas abgesenkten Temperatur wie im Sumpfphasenreaktor zugeführt. Die Betriebsbedingungen dieser Reaktoren liegen erfindungsgemäß für den Druck zwischen 50 und 300 bar, für die Temperatur zwischen 300 und 450 °C und für das Gas/Flüssigkeitsverhältnis zwischen 50 und 10000 Nm³/t. In diesem konventionellen Reaktor erfolgt ein Hydrotreating oder auch mildes Hydrocracken an Festbettreaktionszonen unter Trickle-Flow-Bedingungen unter Einsatz eines konventionellen Hydrodesulfurisierungskatalysators oder eines milden Hydrocrackingkatalysators aus den Gruppen VIa oder VIIIa des Periodensystems auf einem Aluminiumoxidträger.

Das Produkt wird über Leitung 47 einer intensiven Kühlung und Kondensation (49, 50) zugeführt. Die Reaktionswärme wird zur Vorheizung des frischen Einsatzes verwendet. Das Gas-/Flüssiggemisch wird über Leitung 51 dem Hochdruckkaltabscheider 52 zugeführt. Das flüssige Produkt wird entspannt und kann anschließend der Standardraffinerietechnik zugeführt werden.

Nach dem Durchlaufen des Kaltabscheiders 52 wird das gasförmige Reaktionsprodukt so weit wie möglich vom Prozeßgas abgetrennt, das über Leitung 56 abgeführt wird. Der verbleibende Wasserstoff wird über Leitung 57 dem Kompressor 58 zugeführt und über Leitung 59 in den Prozeß zurückgeführt. Das Sumpfprodukt der Heißabscheider 29 und 33 wird über Leitungen 32 und 34 einer mehrstufigen Flasheinheit 65 und 72 zugeführt, entspannt und der Rückstand der gebrauchten Katalysatoren oder Additive wird zur Aufarbeitung beispielsweise durch Verschwelung, Vergasung oder Feststofftrennung über Leitung 73 abgeführt, um später weiterverwendet werden zu können.

### Beispiel 1

Ein vertikaler Blasensäulenreaktor ohne Einbauten, dessen Temperatur über die Austrittstemperatur eines Vorheizersystems sowie über ein Kaltgasquenchsystem gesteuert wird, wird mit einem spezifischen Durchsatz von 1,5 t/m³h mit Vakuumrückstand aus einem konventionellen Rückstandsöl venezolanischer Herkunft bei einem Wasserstoffpartialdruck von 190 bar beaufschlagt, wobei 2000 Nm³ Wasserstoff pro Tonne Rückstand eingesetzt werden. Die Gasgeschwindigkeit beträgt 6 cm/s. Dem Einsatzprodukt werden 2 Gew.-% Braunkohlenkoks mit einer scharfen Kornobergrenze bei 90 µm zugesetzt. Unter diesen Verfahrensbedingungen wird bei einer Vorheizeraustrittstemperatur von 447 °C eine Temperatur im Reaktor von 455 °C erreicht. Der Differenzdruck über die Reaktorhöhe stellt sich auf etwa 100 mbar ein. Unter diesen Bedingungen wird eine Rückstandskonversion von näherungsweise 45 % erreicht.

Die Anlage wurde anschließend mit zwei verschiedenen Dosiersystemen betrieben. Eines führte 1,4 Gew.-% Braunkohlenkoks bezogen auf den Einsatz mit einer Korngröße unter 90 µm zu, während das zweite 0,6 Gew.-% Braunkohlenkoks bezogen auf den Einsatz mit einer Korngröße von mehr als 150 µm und weniger als 600 µm zuführte. Die gesamte Katalysatormenge betrug somit wiederum 2 Gew.-%. Der Differenzdruck nahm von 100 mbar auf ungefähr 300 mbar zu, während sich die Vorheizerauslaßtemperatur von 447 °C auf 438 °C senkte. Gleichzeitig stieg die Konversionsrate (RU) des Rückstandes von 45 auf 62 %.

Die Konversionsrate berechnet sich wie folgt.
- RU_{EIN/AUS} =: Massenstrom Rückstand 500 °C⁺ in den Eingangs-/Ausgangsströmen

### Beispiel 2

In einer kontinuierlich betriebenen Hydrieranlage mit drei hintereinandergeschalteten vertikalen Sumpfphasereaktoren ohne Einbauten wurde der Vakuumrückstand eines venezolanischen Schweröls unter Zusatz von 2 Gew.-% Fe₂O₃ mit einer scharfen Kornobergrenze bei 30 µm mit 1,5 m³ Wasserstoff pro kg Rückstand, 6 cm/s Gasgeschwindigkeit und einem Wasserstoffpartialdruck von 150 bar umgesetzt. Zur Erzielung einer Rückstandskonversionsrate (Umsatz) von 90 % wurde eine mittlere Temperatur über die hintereinandergeschalteten Sumpfphasereaktoren von 461 °C eingestellt. Der spezifische Durchsatz betrug 0,5 kg/l . h.

Wenn 25 % der eingesetzten Komponente gegen eine Siebfraktion von Fe₂O₃ mit einer Kornverteilung von 90 bis 130 µm ausgetauscht wurden, erhöhte sich der Differenzdruck über die Reaktorhöhe von 70 auf 400 mbar. Bei einer konstant gehaltenen Konversionsrate von 90 % betrug die Reaktortemperatur 455 °C. Bei einer spezifischen Durchsatzleistung von 0,75 kg/h . l wurde bei 455 °C mittlerer Reaktortemperatur eine Konversion von 78 % und bei einer mittleren Reaktortemperatur von 461 °C eine Konversion von 90 % des Rückstandes erreicht.

| Katalysator 2 Gew.-% Fe₂O₃ | | spez. Durchsatz kg/l . h | mittl. Temperatur °C | Konversion % |
|---|---|---|---|---|
| A | 100 Gew.-% 30 µm | 0,5 | 461 | 90 |
| B | 75 Gew.-% 30 µm | 0,5 | 455 | 90 |
| | 25 Gew.-% 90-130 µm | | | |
| C | wie B | 0,75 | 455 | 78 |
| D | wie B | 0,75 | 461 | 90 |

Mit dem vorgeschlagenen Einsatz zweier hinsichtlich der Korngrößenbereiche unterschiedlicher Mischungen ist eine Leistungssteigerung in den Sumpfphasereaktoren (spezifischer Durchsatz) bei gleichbleibendem Temperaturniveau um 50 % möglich.

## Patentansprüche

1. Verfahren zur hydrierenden Konversion von Schwer- und Rückstandsölen, Alt- und Abfallölen in der Sumpf- bzw. kombinierten Sumpf- und Gasphase mit wasserstoffhaltigen Gasen bei einem Wasserstoffpartialdruck von 50 bis 300 bar, vorzugsweise 150 bis 200 bar, einer Temperatur von 250 bis 500 °C, vorzugsweise 400 bis 490 °C, einem Gas-Öl-Verhältnis von 100 bis 10 000 Nm3/t, vorzugsweise 1 000 bis 5 000 Nm3/t flüssiger und fester Einsatzprodukte unter Zusatz wenigstens einer Komponente aus der Gruppe Aktivkoks aus Steinkohle oder Braunkohle, Ruß, Rotschlamm, Eisen-III-Oxid, Hochofenstaub, Asche aus Vergasungsverfahren von Rohölen, natürliche anorganische eisenhaltige Mineralien, Laterite und Limonite in einer Menge von 0,5 bis 15 Gew.-% bezogen auf die Gesamtmenge flüssiger und fester Einsatzprodukte, dadurch gekennzeichnet, daß die Komponente in zwei unterschiedlichen Korngrößenverteilungen aus getrennten Mahlungen zugesetzt wird, derart, daß eine Feinkornfraktion mit einer Korngröße von 90 µm oder weniger und eine Grobkornfraktion mit einer Korngröße von 90 bis 1000 µm vorliegt und letztere einen Anteil von 5 bis 80 Gew.-% der zugesetzten Komponente ausmacht.

2. Verfahren nach Anspruch 1, dadurch gekennzeichnet, daß die Grobkornfraktion mit einer Korngröße von 100 bis 500 µm vorliegt.

3. Verfahren nach Anspruch 1 oder 2, dadurch gekennzeichnet, daß der Anteil der Grobkornfraktion zwischen 10 und 30 insbesondere zwischen 20 und 30 Gew.-% der zugesetzten Komponente liegt.

4. Verfahren nach Anspruch 1 oder 2, dadurch gekennzeichnet, daß der Grobkornanteil in der Anfahrphase mehr als 20 Gew.-% der Menge der zugesetzten Komponente beträgt.

5. Verfahren nach mindestens einem der vorstehenden Ansprüche, dadurch gekennzeichnet, daß zwei separate Korngrößenverteilungen der zugesetzten Komponente eingesetzt werden, wobei beide Fraktionen aus dem gleichen oder aus verschiedenen Materialien bestehen können.

6. Verfahren nach Anspruch 1, dadurch gekennzeichnet, daß Mischungen von Schwer-. oder Rückstandsölen, Alt- oder Abfallölen mit Braun- und Steinkohlen im Gewichtsverhältnis Öl zu Kohle von 5 : 1 bis 1 : 1,5 eingesetzt werden.

7. Verfahren nach Anspruch 6, dadurch gekennzeichnet, daß ein dem Anteil der Grobkornfraktion der Komponente entsprechender Teil der Braun- oder Steinkohle in Korngrößen von 100 µm oder größer eingesetzt wird.

## Claims

1. A process for the hydrogenating conversion of heavy and bottom oils, used and waste oils in the liquid phase or combined liquid and gaseous phases by hydrogen-containing gases at a partial pressure of hydrogen of 50 to 300 bar, and preferably 150 to 200 bar, a temperature of 250 to 500°C, and preferably 400 to 490°C, a gas to oil ratio of 100 to 10,000 Nm³/t, and preferably 1000 to 5,000 Nm³/t of liquid and solid starting materials with the addition of at least one component chosen from the group comprising active coke produced from hard coal or brown coal, soot, red mud, iron-III-oxide, blast furnace dust, ash from gasification of crude oils, and natural inorganic iron-containing minerals such as laterite and limonite, in an amount of 0.5 to 1.5 % by weight relative to the total amount of liquid and solid starting materials, characterized in that the components are added in two different particle size distributions from separate milling processes, in such a manner that a fine particle fraction has a particle size of 90 µm or less and a coarse particle fraction has a particle size of 90 to 1000 µm and the latter forms 5 to 80 % by weight of the added components.

2. A process according to claim 1, characterized in that the coarse particle fraction has a particle size of 100 to 500 µm.

3. A process according to claim 1 or claim 2, characterized in that the amount of the coarse particle fraction is between 10 and 30, and in particular between 20 and 30 % by weight of the added components.

4. A process according to claim 1 or claim 2, characterized in that the amount of the coarse particle fraction in the starting phase is more than 20 % by weight of the added components.

5. A process according to at least one of the preceding claims, characterized in that two separate particle size distributions of the added components are employed, where both fractions can consist of the same or different materials.

6. A process according to claim 1, characterized in that mixtures of heavy and bottom oils, used and waste oils are used with brown and hard coals in proportions of oil to coal of 5 : 1 to 1 : 1.5 by weight.

7. A process according to claim 6, characterized in that a fraction of the brown or hard coal having a particle size of 100 um or more is used which corresponds to the coarse particle fraction of the added components.

## Revendications

1. Procédé d'hydroconversion d'huiles lourdes et résiduelles, d'huiles usées et de déchets d'huile en phase liquide ou en phase combinée liquide et gazeuse avec des gaz contenant de l'hydrogène à une pression partielle d'hydrogène de 50 à 300 bars de préférence de 150 à 200 bars, une température de 250 à 500°C, de préférence de 400 à 490°C, une proportion gaz/huile de 100 à 10 000 Nm3/t, de préférence de 1 000 à 5 000 Nm3/t de produits mis en oeuvre liquides et solides en ajoutant au moins un composant du groupe coke actif de houille ou de lignite, noir de carbone, boue rouge, oxyde de fer III, poussière de haut fourneau, cendres de procédés de gazéification d'huiles brutes, minéraux naturels contenant du fer, latérite et limonite, à une concentration de 0,5 à 15 % en poids par rapport à la quantité totale de produits liquides et solides mis en oeuvre, caractérisé en ce qu'on ajoute les composants en deux répartitions granulométriques différentes provenant de deux broyages différents, de sorte qu'il existe une fraction granulométrique fine avec une taille de grain de 90 µm ou inférieure et une fraction granulométrique grossière avec une taille de grain de 90 à 1 000 µm et que, celle-ci représente une proportion de 5 à 80 % en poids du composant ajouté.

2. Procédé selon la revendication 1, caractérisé en ce que la fraction à grain grossier a une granulométrie comprise entre 100 et 500 µm

3. Procédé selon la revendication 1 ou 2, caractérisé en ce que la proportion de la fraction grossière est comprise entre 10 et 30, notamment entre 20 et 30 % en poids du composant ajouté.

4. Procédé selon la revendication 1 ou 2, caractérisé en ce que la fraction grossière représente, dans la phase de démarrage plus de 20 % en poids de la quantité des composants ajoutés.

5. Procédé selon au moins l'une des revendications précédentes, caractérisé en ce qu'on utilise deux répartitions granulométriques séparées du composant ajouté, les deux fractions pouvant être constituées du même matériau ou de matériaux différents.

6. Procédé selon la revendication 1, caractérisé en ce qu'on utilise des mélanges d'huiles lourdes ou résiduelles, des huiles usagées ou des déchets d'huile avec de la houille ou du lignite, la proportion pondérale de l'huile au charbon étant comprise entre 5 : 1 et 1 : 1,5.

7. Procédé selon la revendication 6, caractérisé en ce qu'on utilise une partie du lignite ou du charbon correspondant à la fraction grossière du composant à une granulométrie de 100 µm ou supérieure.
